# EUROPÄISCHE PATENTSCHRIFT

(11) **EP 1 220 960 B1**
(45) Veröffentlichungstag und Bekanntmachung des Hinweises auf die Patenterteilung: **15.12.2004**
(21) Anmeldenummer: 00972691.0
(22) Anmeldetag: 06.10.2000
(51) Int. Cl.: D03D 47/23

(54) **NEHMERGREIFER FÜR EINE GREIFERWEBMASCHINE**
GRIPPER FOR A GRIPPER LOOM
LANCE PRENEUSE POUR UN METIER A TISSER A PINCES

(30) Priorität: 11.10.1999 DE 19948960
(43) Veröffentlichungstag der Anmeldung: 10.07.2002
(73) Patentinhaber: Picanol N.V., 8900 Ieper (BE)
(72) Erfinder: ROELSTRAETE, Kristof, B-8550 Zwevegem (BE)
(74) Vertreter: Dauster, Hanjörg, Dipl.-Ing.
(86) Internationale Anmeldenummer: PCT/EP2000/009787
(87) Internationale Veröffentlichungsnummer: WO 2001/027369

(56) Entgegenhaltungen:
- EP-A- 0 235 078
- EP-A- 0 812 939
- GB-A- 2 106 550

## Beschreibung

Die Erfindung betrifft einen Nehmergreifer für eine Greiferwebmaschine mit einem Greifergehäuse, an dessen vorderem Ende ein Klemmhaken vorgesehen ist, der eine Klemmfläche aufweist, der eine Gegenklemmfläche eines Klemmkopfes zugeordnet ist, der an einer Zunge gehalten ist, die in Abstand zum Klemmkopf an einem schwenkbar gelagerten Hebel angelenkt und mit einer Feder belastet ist, die den Klemmkopf in die Klemmstellung drückt.

Bei einem Nehmergreifer der eingangs genannten Art, wie er beispielsweise aus der EP 0 233 142 bekannt ist, greift in Abstand zu dem Klemmkopf an die Klemmzunge eine zusätzliche Feder an, die die Klemmzunge quer zur Greiferlängsrichtung belastet und dafür sorgt, daß beim Zurückziehen der Zunge die Gegenklemmfläche des Klemmkopfes von der Klemmfläche des Klemmhakens wegbewegt wird.

Der Erfindung liegt die Aufgabe zugrunde, einen Nehmergreifer der eingangs genannten Art zu vereinfachen und gleichzeitig dabei sicherzustellen, daß ein Faden schon nach relativ kurzem Weg der Zunge freigegeben wird.

Diese Aufgabe wird dadurch gelöst, daß der Klemmkopf zwischen zwei Führungen des Klemmhakens schräg zur Greiferlängsrichtung und schräg zur Richtung der Klemmfläche zwangsgeführt ist.

Aufgrund der Zwangsführung des Klemmkopfes zwischen zwei Führungen des Klemmhakens erübrigt sich eine Feder, die eine Kraft quer zur Längsrichtung des Greifers auf die Zunge ausübt, da der Klemmkopf nur die von den beiden Führungen vorbestimmte Bewegung ausführen kann. Darüber hinaus ergibt sich der Vorteil, daß kaum Vibrationen oder Schwingungen im Bereich des Greiferkopfes zu befürchten sind, die einen Einfluß auf die auf den übernommenen Faden ausgeübte Haltekraft haben könnten. Da die Führungen in dem Klemmhaken untergebracht sind, läßt sich eine sehr schlanke Gestalt realisieren. Dies hat den Vorteil, daß dann entsprechend der Gebergreifer, in welchem der Nehmergreifer bei Übernahme eines Schußfadens eindringt, ebenfalls relativ schlank gehalten werden kann. Dies führt dann weiter zu dem Vorteil, daß beim Weben nur ein relativ kleines Webfach erforderlich ist.

In Ausgestaltung der Erfindung wird vorgesehen, daß wenigstens eine der Führungen in Querrichtung profiliert ist, in welcher der Klemmkopf mit einer entsprechenden Profilierung geführt ist. Damit wird auch gleichzeitig eine Querführung des Klemmkopfes erhalten, ohne daß hierfür gesonderte Führungen oder Führungsflächen vorhanden sein müssen.

In vorteilhafter Weiterbildung der Erfindung wird vorgesehen, daß die Führungen in einem ein- oder mehrteiligen Einsatz vorgesehen sind, der in einer Aussparung des Klemmhakens angebracht ist. Damit läßt sich für die Führungen ein geeigneter Werkstoff auswählen, ohne daß der gesamte Klemmhaken aus diesem Werkstoff bestehen muß.

Weitere Merkmale und Vorteile der Erfindung ergeben sich aus der nachfolgenden Beschreibung der in den Zeichnungen dargestellten Ausführungsformen.
- Fig. 1: zeigt eine perspektivische Ansicht eines erfindungsgemäßen Nehmergreifers,
- Fig. 2: einen Längsschnitt durch den vorderen Bereich des Nehmergreifers bei geschlossener Klemme,
- Fig. 3: einen Ausschnitt der Fig. 2 in größerem Maßstab,
- Fig. 4: den Nehmergreifer nach Fig. 2 bei geöffneter Klemme,
- Fig. 5: eine Einzelheit der Fig. 4 in größerem Maßstab,
- Fig. 6: eine Teilansicht des Nehmergreifers der Fig. 1 in Richtung des Pfeiles F6,
- Fig. 7: eine Ansicht ähnlich Fig. 6 auf einer andere Ausführungsform eines Nehmergreifers,
- Fig. 8: einen Ausschnitt ähnlich Fig. 3 einer weiteren Ausführungsform eines Nehmergreifers,
- Fig. 9: einen Ausschnitt ähnlich Fig. 5 der Ausführungsform nach Fig. 8,
- Fig. 10: einen Längsschnitt ähnlich Fig. 2 durch eine weitere Ausführungsform eines Nehmergreifers und
- Fig. 11: einen Längsschnitt durch den Nehmergreifer der Fig. 10 bei geöffneter Fadenklemme.

Der in den Zeichnungen dargestellte Nehmergreifer besitzt ein Greifergehäuse 10 aus Metall, das in nicht näher dargestellter Weise an dem vorderen Ende eines Greiferbandes angebracht wird. An dem vorderen Ende des Greifergehäuses 10 ist ein Klemmhaken 11 angebracht, der eine Klemmfläche 12 aufweist. Dieser Klemmfläche 12 ist eine Gegenklemmfläche 13 eines Klemmkopfes 14 zugeordnet. Der Klemmkopf 14 befindet sich an dem vorderen Ende einer Zunge 15, deren hinteres Ende an einen Betätigungshebel 16 angelenkt ist, der um eine Achse 17 schwenkbar in dem Greifergehäuse 10 gelagert ist. Der Betätigungshebel 16 ist mit einer Druckfeder belastet, die in Greiferlängsrichtung ausgerichtet ist und die über den Hebel die Zunge 15 belastet, die den Klemmkopf 14 mit seiner Gegenklemmfläche 13 gegen die Klemmfläche 12 des Klemmhakens 11 drückt. Wird der Hebel 16 nach innen gedrückt, wie dies in Fig. 4 und 5 dargestellt ist, so wird die Klemme geöffnet.

Der Klemmkopf 14 besitzt zwei im wesentlichen parallel zueinander verlaufende Führungsflächen 19, 20, die schräg zur Greiferlängsrichtung und schräg zu der Klemmfläche 12 des Klemmhakens 11 gerichtet sind. Mittels dieser beiden Führungsflächen 19, 20 ist der Klemmkopf 14 zwischen zwei Führungen 21, 22 geführt, die in einer Aussparung des Klemmhakens 11 vorgesehen sind. Die Führung 21 besitzt eine rillenartige Profilierung 23, in welcher die entsprechend profilierte Führungsfläche 19 des Klemmkopfes in Querrichtung geführt ist.

Da der Klemmkopf 14 schräg zur Greiferlängsrichtung zwischen den beiden Führungen 21, 22 zwangsgeführt ist, wird jede Bewegung der Zunge 15 in Greiferlängsrichtung in diese schräge Richtung umgesetzt, ohne daß hierfür eine Feder erforderlich ist. Wie aus Fig. 2 und 4 zu ersehen ist, ist die Zunge 15 an den Betätigungshebel 16 derart angelenkt, daß sich der Anlenkpunkt bei einer Betätigung des Betätigungshebels 16 im wesentlichen tangential zur Schwenkachse bewegt. Die dabei auftretende leichte Querbewegung der Anlenkstelle kann in der Anlenkstelle ausgeglichen werden. Ein Ausgleichen dieser Querbewegung ergibt sich ohne weiteres auch durch eine geringe elastische Deformation der Zunge 15, da der Abstand zwischen dem Klemmkopf 14 und der Anlenkstelle an dem Betätigungshebel 16 relativ groß ist.

Bei dem Ausführungsbeispiel nach Fig. 6 sind die Führungen 21 und 22 getrennt hergestellte Elemente, die in einer Aussparung 24 des Klemmhakens 11 eingesetzt und dort in nicht näher dargestellter Weise befestigt sind, beispielsweise eingeklebt sind.

Bei dem Ausführungsbeispiel nach Fig. 7 sind die Führungen 21, 22 in einen einteiligen Einsatz 25 eingearbeitet, der in den Klemmhaken 11 eingesetzt und dort in nicht näher dargestellter Weise befestigt ist, beispielsweise eingeklebt ist.

Bei der Ausführungsform nach Fig. 8 und 9 besitzt der Klemmhaken 11 eine in Greiferlängsrichtung verlaufende Klemmfläche 12, der eine ebenfalls in Greiferlängsrichtung verlaufende Gegenklemmfläche 13 eines Klemmkopfes 14 zugeordnet ist. Bei dieser Ausführungsform wird ein Schußfaden beim Öffnen der Fadenklemme parallel zur Greiferlängsrichtung freigegeben. Aus diesem Grunde bleibt das Ende des Schußfadens parallel zum Warenrand, bevor es angeschlagen wird.

Bei der Ausführungsform nach Fig. 10 und 11 sind die Führungsflächen 19, 20 des Klemmkopfes 14 und die Führungen 26, 27 des Klemmhakens 11 derart profiliert, daß sie auf Kreisbahnen zu einer zur Achse 17 des Betätigungshebels parallelen Achse liegen. Mit Hilfe derartiger Ausbildungen der Führungen und Führungsflächen ist es möglich, die elastische Verformung der Zunge 15 zu beschränken. Wenigstens eine der Führungen 26 oder 27 kann zudem in Querrichtung profiliert sein, wie dies in Fig. 6 und 7 dargestellt ist. Die Führungen 26, 27 sind Bestandteil eines einteiligen oder zweiteiligen Einsatzes, der in einer Aussparung des Klemmhakens 11 angebracht ist.

Die dargestellten Ausführungsbeispiele dienen nur zur Erläuterung der Erfindung. Abwandlungen sind ohne weiteres möglich, insbesondere in bezug auf die Gestaltung der Führungen für den Klemmkopf 14. Beispielsweise ist es auch möglich, den Klemmkopf 14 mit einem zylindrischen Hals oder mit einem oder mehreren zylindrischen Bolzen in entsprechend hohlzylindrischen Führungen zu führen.

## Patentansprüche

1. Nehmergreifer für eine Greiferwebmaschine mit einem Greifergehäuse, an dessen vorderem Ende ein Klemmhaken vorgesehen ist, der eine Klemmfläche aufweist, der eine Gegenklemmfläche eines Klemmkopfes zugeordnet ist, der an einer Zunge gehalten ist, die in Abstand zum Klemmkopf an einem schwenkbar gelagerten Hebel angelenkt und mit einer Feder belastet ist, die den Klemmkopf in die Klemmstellung drückt, **dadurch gekennzeichnet, daß** der Klemmkopf (14) zwischen zwei Führungen (21, 22, 26, 27) des Klemmhakens (11) schräg zur Greiferlängsrichtung und schräg zur Richtung der Klemmfläche (12) zwangsgeführt ist.

2. Nehmergreifer nach Anspruch 1, **dadurch gekennzeichnet, daß** wenigstens eine der Führungen (21, 22) in Querrichtung profiliert ist, in welcher der Klemmkopf (14) mit einer entsprechenden Profilierung geführt ist.

3. Nehmergreifer nach Anspruch 1 oder 2, **dadurch gekennzeichnet, daß** die Führungen (21, 22) in einem ein- oder mehrteiligen Einsatz vorgesehen sind, der in einer Aussparung des Klemmhakens (11) angebracht ist.

4. Nehmergreifer nach Anspruch 1 oder 2, **dadurch gekennzeichnet, daß** die Führungen (26, 27) des Klemmhakens und/oder die Führungsflächen (19, 20) des Klemmkopfes (14) profiliert sind und linienförmig einander berühren.

## Claims

1. Taker gripper for a gripper loom, having a gripper housing, at the front end of which there is arranged a clamp hook that has a clamp surface, to which is assigned an opposing clamp surface of a clamp head, which is held on a tongue that is connected at a distance to the clamp head to a pivot-mounted lever and is under the force of a spring which presses the clamp head into the clamping position,
**characterized in that** the clamp head (14) is forcibly guided between two guides (21, 22, 26, 27) of the clamp hook (11) at an oblique angle to the longitudinal direction of the gripper and at an oblique angle to the direction of the clamp surface (12).

2. Taker gripper as in Claim 1,
**characterized in that** at least one of the guides (21, 22) is profiled in the transverse direction, in which the clamp head (14) is guided with a corresponding profiling.

3. Taker gripper as in Claim 1 or 2,
**characterized in that** the guides (21, 22) are provided in a one-piece or multiple-piece insert which is placed in a recess of the clamp hook (11).

4. Taker gripper as in Claim 1 or 2,
**characterized in that** the guides (26, 27) of the clamp hook and/or the guide surfaces (19, 20) of the clamp head (14) are profiled and touch each other linearly.

## Revendications

1. Pince de préhension pour une machine à tisser à pince avec un coups de pince muni à son extrémité avant d'un crochet de serrage qui dispose d'une surface de serrage associée à une surface opposée de serrage d'une tête de serrage qui est portée sur une langue qui est articulée sur un levier pivotant à distance de la tête de serrage et chargée avec un ressort qui pousse la tête de serrage en position de serrage, **caractérisée en ce que** la tête de serrage (14) est guidée de force entre deux guidages (21, 22, 26, 27) du crochet de serrage (11) obliquement par rapport au sens longitudinal de la pince et obliquement par rapport au sens de la surface de serrage (12).

2. Pince de préhension selon la revendication 1, **caractérisée en ce qu'**au moins un des guidages (21, 22) est profilé en sens transversal, dans lequel la tête de serrage (14) est guidée avec un profil correspondant.

3. Pince de préhension selon la revendication 1 ou 2, **caractérisée en ce que** les guidages (21, 22) sont prévus dans un insert à une ou plusieurs pièces, qui est logé dans un évidement du crochet de serrage (11).

4. Pince de préhension selon la revendication 1 ou 2, **caractérisée en ce que** les guidages (26, 27) du crochet de serrage et/ou les surfaces de guidage (19, 20) de la tête de serrage (14) sont profilés et se touchent linéairement.
